# EUROPÄISCHE PATENTSCHRIFT

(11) **EP 4 042 834 B1**
(45) Veröffentlichungstag und Bekanntmachung des Hinweises auf die Patenterteilung: **16.07.2025**
(21) Anmeldenummer: 20775008.4
(22) Anmeldetag: 24.09.2020
(51) Int. Cl.: H05B 6/06

(54) **GARGERÄTEVORRICHTUNG**
COOKING APPLIANCE
APPAREIL DE CUISSON

(30) Priorität: 08.10.2019 EP 19382874
(43) Veröffentlichungstag der Anmeldung: 17.08.2022
(73) Patentinhaber: BSH Hausgeräte GmbH, 81739 München (DE)
(72) Erfinder: BURDIO PINILLA, José Miguel, 50018 Zaragoza (ES); CABEZA GOZALO, Tomas, 50010 Zaragoza (ES); GUILLEN MOYA, Pablo, 50018 Zaragoza (ES); LLORENTE GIL, Sergio, 50009 Zaragoza (ES); LUCIA GIL, Oscar, 50006 Zaragoza (ES); PUYAL PUENTE, Diego, 50014 Zaragoza (ES); SARNAGO ANDIA, Hector, 42110 Olvega (Soria) (ES)
(86) Internationale Anmeldenummer: PCT/EP2020/076670
(87) Internationale Veröffentlichungsnummer: WO 2021/069219

(56) Entgegenhaltungen:
- EP-A1- 2 395 813
- EP-A2- 2 355 617
- EP-A2- 2 506 672
- DE-A1- 102010 039 508
- DE-U1- 202013 003 006
- US-A1- 2016 338 150

## Beschreibung

Die Erfindung betrifft eine Gargerätevorrichtung nach Anspruch 1 und ein Verfahren zum Betrieb einer Gargerätevorrichtung nach Anspruch 14.

Aus der EP 2 548 407 B1 ist bereits ein Kochfeld mit einer Halbbrücken- oder Vollbrückenschaltung zum Betrieb mehrerer Induktoren mittels eines Multiplexers bekannt.

Aus der WO 2018/116053 A1 und der WO 2018/116055 A1 ist bereits ein Kochfeld bekannt, welches eine Anzahl N×M von Heizmatrixelementen aufweist, wobei ein i, j-tes Heizmatrixelement zumindest einen Induktor umfasst und sowohl mit einem i-ten Zeilenschaltelement als auch mit einem j-ten Spaltenschaltelement verbunden ist.

Die Aufgabe der Erfindung besteht insbesondere darin, eine gattungsgemäße Vorrichtung mit verbesserten Eigenschaften hinsichtlich einer Effizienz, insbesondere einer Energieeffizienz und/oder einer Bauteileffizienz, bereitzustellen. Die Aufgabe wird erfindungsgemäß durch die Merkmale der Ansprüche 1 und 12 gelöst, während vorteilhafte Ausgestaltungen und Weiterbildungen der Erfindung den Unteransprüchen entnommen werden können.

Es wird eine Gargerätevorrichtung, insbesondere eine Kochfeldvorrichtung, vorgeschlagen mit einer Mehrzahl von zumindest zwei Heizzweigen, welche jeweils zumindest eine Heizeinheit, vorzugsweise eine Induktionsheizeinheit, und zumindest eine Zweigschalteinheit umfassen, mit einer für die Heizzweige gemeinsamen Schalteinheit und mit zumindest einer Steuereinheit, welche in einem Betriebszustand zur Einstellung einer Heizleistung zumindest eines der zu betreibenden Heizzweige zumindest einen Schaltparameter eines Schaltparametersatzes der Zweigschalteinheit des zumindest einen zu betreibenden Heizzweigs anpasst.

Durch eine derartige Ausgestaltung kann insbesondere eine hohe Effizienz, insbesondere eine hohe Energieeffizienz erreicht werden. Dadurch, dass eine Anzahl von Bauteilen reduziert werden kann, kann eine gesteigerte Bauteileffizienz und/oder Kosteneffizienz erzielt werden. Insbesondere kann eine unabhängige Leistungseinstellung für sämtliche Heizzweige vorgenommen werden, wodurch insbesondere eine hohe Flexibilität erreicht werden kann. Bei der Erhitzung von Gargeschirr kann insbesondere eine verbesserte Homogenität erreicht werden. Insbesondere kann ein ungleichmäßiges Erhitzen von Gargeschirr vermieden werden. Ein ungewolltes Überhitzen, insbesondere eines Gargeschirrrands, kann vermieden werden. Eine Heizleistung kann, insbesondere proportional zur Bedeckung des Heizzweigs durch Gargeschirr, eingestellt werden. Insbesondere eine Leistungseinstellung kann unabhängig zu verschiedenem Gargeschirr erfolgen. Eine Energieversorgung kann insbesondere kontinuierlich und insbesondere ungepulst erfolgen, wodurch insbesondere akustische Störgeräusche vermieden werden können. Insbesondere kann auf eine überhöhte Stromversorgung zur Erreichung einer durchschnittlichen Leistung verzichtet werden. Auf eine Überleistung und/oder einen Boost-Modus kann verzichtet werden, wodurch insbesondere eine Effizienz erhöht werden kann. Eine Energieversorgung kann konstant erfolgen. Es kann ferner ungewolltes alternatives Erhitzen vermieden werden. Ebenso kann eine elektromagnetische Verträglichkeit der Gargerätevorrichtung durch eine derartige Ausgestaltung verbessert werden, wodurch Flicker vermieden werden kann. Die Gargerätevorrichtung kann insbesondere mit einer reduzierten Schaltfrequenz betrieben werden, wodurch insbesondere eine verbesserte Effizienz erzielt werden kann.

Unter einer "Gargerätevorrichtung", insbesondere unter einer "Kochfeldvorrichtung", soll insbesondere zumindest ein Teil, insbesondere eine Unterbaugruppe, eines Gargeräts, insbesondere eines Kochfelds, verstanden werden. Das Gargerät könnte beispielsweise als ein Backofen, insbesondere ein Induktionsbackofen, und/oder als ein Kombigerät mit zusätzlicher Mikrowellenfunktion ausgebildet sein. Vorzugsweise ist das Gargerät als ein Kochfeld, insbesondere als ein Induktionskochfeld, bevorzugt als Matrixkochfeld und besonders bevorzugt als Matrixinduktionskochfeld ausgebildet. Insbesondere kann die Gargerätevorrichtung, insbesondere die Kochfeldvorrichtung, auch das gesamte Gargerät, insbesondere das gesamte Kochfeld, umfassen.

Die Gargerätevorrichtung weist vorteilhaft zumindest vier, bevorzugt zumindest 10 und besonders bevorzugt zumindest 20 Heizzweige auf. Unter einem "Heizzweig" soll insbesondere eine elektronische und/oder elektrische Einheit verstanden werden, welche insbesondere eine Mehrzahl von elektronischen und/oder elektrischen Komponenten umfasst, insbesondere zumindest eine und vorteilhaft genau eine Heizeinheit und zumindest ein und vorteilhaft genau eine Zweigschalteinheit. Die Heizzweige der Gargerätevorrichtung könnten beispielsweise identisch zueinander aufgebaut sein. Alternativ könnten sich die Heizzweige der Gargerätevorrichtung zumindest hinsichtlich der Heizeinheiten, insbesondere hinsichtlich von Durchmessern und/oder Arten von Heizeinheiten, unterscheiden. Alternativ oder zusätzlich könnten sich die Heizzweige der Gargerätevorrichtung beispielsweise hinsichtlich von Anzahlen von Heizeinheiten unterscheiden.

Unter einer "Heizeinheit" soll insbesondere eine Einheit verstanden werden, welche in einem Betriebszustand zur Erhitzung eines Gargeschirrs und/oder einer Garmuffelwandung eine Heizleistung bereitstellt, wobei insbesondere eine Heizleistung von zumindest 100 W, vorzugsweise von wenigstens 250 W und besonders bevorzugt von mindestens 500 W einstellbar ist. Unter einer "Induktionsheizeinheit" soll insbesondere eine Heizeinheit mit zumindest einem Induktionsheizelement, insbesondere einem Induktor, verstanden werden, welches zur Erzeugung eines magnetischen Wechselfelds mit hochfrequentem Strom, insbesondere mit einer Frequenz von zumindest 10 kHz, vorzugsweise von wenigstens 20 kHz und insbesondere von maximal 100 kHz, versorgbar ist. Die Induktionsheizeinheit kann mehrere seriell und/oder parallel geschaltete Induktionsheizelemente umfassen, beispielsweise zur Bereitstellung einer Mehrkreis- oder einer Bräterkochstelle.

Unter einer "Zweigschalteinheit" soll insbesondere eine Einheit eines Heizzweigs verstanden werden, welche insbesondere zumindest eine Schalteinheit umfasst. Unter einer "Schalteinheit" soll insbesondere eine Einheit mit zumindest einem Schaltelement verstanden werden, welches insbesondere dazu vorgesehen ist, zwischen zwei Kontakten des Schaltelements eine elektrisch leitende Verbindung herzustellen und/oder zu trennen. Vorzugsweise weist das Schaltelement zumindest einen Steuerkontakt auf, über den es steuerbar ist. Insbesondere ist das Schaltelement als Halbleiterschaltelement, insbesondere als Transistor, vorteilhaft als Bipolar-Transistor mit vorzugsweise isolierter Gate-Elektrode (IGBT), ausgebildet. Alternativ kann das Schaltelement als mechanisches und/oder elektromechanisches Schaltelement, insbesondere als ein Relais ausgebildet sein. Beispielsweise kann das Schaltelement als ein FET, als MOSFET, vorzugsweise als RC-IGBT und besonders bevorzugt als ein HEMT-Transistor ausgebildet sein. Die Schalteinheit kann mehrere Schaltelemente umfassen, die beispielsweise seriell und/oder parallel miteinander verschaltet sein können.

Zur Einstellung einer Heizleistung zumindest eines der zu betreibenden Heizzweige, das heißt zur Einstellung der Heizleistung der entsprechenden Heizeinheit des Heizzweigs, passt die Steuereinheit in einem Betriebszustand vorteilhaft zumindest zwei Schaltparameter eines Schaltparametersatzes der Zweigschalteinheit des zumindest einen zu betreibenden Heizzweigs an. Insbesondere ist dabei der Schaltparameter von einer Schaltfrequenz der Zweigschalteinheit verschieden. Insbesondere ist die Steuereinheit dazu vorgesehen, die Zweigschalteinheiten und die gemeinsame Schalteinheit paarweise als Wechselrichterschaltelemente anzusteuern, und zwar insbesondere derart, dass ein weicher Schaltvorgang zwischen zumindest einem ersten Schaltzustand, in dem zwei Kontakte der gemeinsamen Schalteinheit elektrisch leitend verbunden sind, während zwei Kontakte sämtlicher Zweigschalteinheiten getrennt sind und einem zweiten Schaltzustand, in dem zwei Kontakte von zumindest einer der Zweigschalteinheiten elektrisch leitend verbunden sind, während die zwei Kontakte der gemeinsamen Schalteinheit getrennt sind, auftritt. Unter einem "weichen Schaltvorgang" soll insbesondere ein Schaltvorgang mit einer verschwindend geringen Verlustleistung verstanden werden, welcher insbesondere dann auftritt, wenn der Schaltvorgang vorzugsweise zumindest im Wesentlichen spannungsfrei ist. Unter einem "zumindest im Wesentlichen spannungsfreien Schaltvorgang", welcher auch unter der englischen Bezeichnung "zero voltage switching (ZVS)" bekannt ist, soll insbesondere ein weicher Schaltvorgang verstanden werden, bei dem eine Spannung, die insbesondere an der Zweigschalteinheit anliegt und/oder abfällt, zumindest im Wesentlichen verschwindend gering, insbesondere im Wesentlichen null, ist. Unter einem "verschwindend geringen Wert" soll insbesondere ein Wert verstanden werden, welcher insbesondere zumindest um einen Faktor 10, vorteilhaft um einen Faktor 50, vorzugsweise um einen Faktor 100 und besonders bevorzugt um einen Faktor 500 geringer ist als ein Betriebsmaximalwert.

Unter einer "Steuereinheit" soll insbesondere eine elektronische Einheit verstanden werden, die vorzugsweise in einer Steuer- und/oder Regeleinheit eines Gargeräts zumindest teilweise integriert ist. Vorzugsweise umfasst die Steuereinheit eine Recheneinheit und insbesondere zusätzlich zur Recheneinheit eine Speichereinheit mit einem darin gespeicherten Steuer- und /oder Regelprogramm, das dazu vorgesehen ist, von der Recheneinheit ausgeführt zu werden. Unter einem "Schaltparametersatz" soll insbesondere ein Satz von zumindest einem Schaltparameter und vorzugsweise mehreren Schaltparametern verstanden werden. Insbesondere handelt es sich bei einem Schaltparametersatz um zumindest einen, einem Heizzweig zugehörigen, Schaltparameter. Unter einem "Schaltparameter" soll insbesondere ein Parameter verstanden werden, welcher beim Betrieb der Schalteinheit unmittelbar im Einflussbereich der Steuereinheit liegt und/oder von dieser gesteuert und/oder geregelt werden kann. Alternativ oder zusätzlich kann der Schaltparameter im Einflussbereich eines Benutzers liegen und somit von einem Benutzer indirekt oder direkt gesteuert und/oder gewählt sein.

Unter "vorgesehen" soll insbesondere speziell programmiert, ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt. Unter einem "Betriebszustand" soll insbesondere ein Zustand der Gargerätevorrichtung verstanden werden, bei dem zumindest einer der Heizzweige betrieben ist.

Ferner wird vorgeschlagen, dass die Steuereinheit die Zweigschalteinheiten der zu betreibenden Heizzweige jeweils periodisch mit einer gemeinsamen Periodendauer betreibt. Dadurch kann insbesondere eine besonders effiziente Gargerätevorrichtung bereitgestellt werden. Die Periode einer der Zweigschalteinheiten mit der gemeinsamen Periodendauer kann beispielsweise zu einem anderen Zeitpunkt starten als die Periode einer anderen der Zweigschalteinheiten mit der gemeinsamen Periodendauer. Vorzugsweise starten die Perioden jedoch zeitgleich. Unter einer "Periodendauer" soll insbesondere ein Kehrwert einer Frequenz verstanden werden, mit welcher eine der Zweigschalteinheiten und/oder die gemeinsame Schalteinheit schaltet. Darunter, dass die Steuereinheit die Zweigschalteinheiten der zu betreibenden Heizzweige "jeweils mit einer gemeinsamen Periodendauer betreibt" soll insbesondere verstanden werden, dass die Periodendauern, mit der die Zweigschalteinheiten betrieben sind, gleich groß sind.

Beispielsweise könnte die Steuereinheit in dem Betriebszustand die gemeinsame Schalteinheit periodisch mit einer anderen Periodendauer als die Zweigschalteinheiten, insbesondere mit einer beliebigen Periodendauer, betreiben. Wenn die Steuereinheit in dem Betriebszustand die gemeinsame Schalteinheit periodisch mit der gemeinsamen Periodendauer betreibt, kann eine besonders effiziente Gargerätevorrichtung bereitgestellt werden. Da eine Einstellung einer Heizleistung eines zu betreibenden Heizzweigs insbesondere über Parameter erfolgen kann, welche unabhängig zu einer Schaltfrequenz und damit insbesondere unabhängig zu der gemeinsamen Periodendauer sein können, kann die gemeinsame Periodendauer konstant und möglichst effizient gewählt werden. Besonders effizient ist die Gargerätevorrichtung, wenn die gemeinsame Periodendauer zumindest im Wesentlichen einem Kehrwert einer Resonanzfrequenz eines Schwingkreises mit üblichem aufgestelltem Gargeschirr entspricht. Wenn die Schaltfrequenz, also der Kehrwert der gemeinsamen Periodendauer, zumindest im Wesentlichen der Resonanzfrequenz entspricht, sind Schaltverluste minimal. Besonders bevorzugt liegt die Schaltfrequenz im Bereich von 20 kHz bis 35 kHz, was einer gemeinsamen Periodendauer von 0,05 ms bis 0,029 ms entspricht. Während einem ersten Periodenabschnitt der gemeinsamen Periodendauer ist insbesondere die gemeinsame Schalteinheit durchlassend und sämtliche Zweigschalteinheiten trennend geschaltet. Insbesondere entspricht eine Dauer des ersten Periodenabschnitts zumindest im Wesentlichen einer Hälfte der gemeinsamen Periodendauer. Die Dauer des ersten Periodenabschnitts ist vorzugsweise so zu wählen, dass die Nennleistung höher oder gleich der gewünschten Heizleistung eines der zu betreibenden Heizzweige ist. Während einem zweiten Periodenabschnitt der gemeinsamen Periodendauer ist insbesondere die gemeinsame Schalteinheit trennend geschaltet. In einem Betriebszustand ist, in Abhängigkeit zu dem Schaltparametersatz der Zweigschalteinheit der zu betreibenden Heizzweige, die Zweigschalteinheit zumindest eines zu betreibenden Heizzweigs innerhalb des zweiten Periodenabschnitts der gemeinsamen Periodendauer zumindest teilweise durchlassend geschaltet. Die Dauer des zweiten Periodenabschnitts entspricht insbesondere der gemeinsamen Periodendauer abzüglich der Dauer des ersten Periodenabschnitts.

Wenn der Schaltparametersatz zumindest einen Einschaltzeitpunkt der Zweigschalteinheit des zumindest einen zu betreibenden Heizzweigs umfasst, kann insbesondere eine besonders flexible Steuerung der Heizleistung der Gargerätevorrichtung, insbesondere des zumindest einen zu betreibenden Heizzweigs, erfolgen. Insbesondere kann dadurch ein periodenbezogener Zeitabstand zwischen einer Durchlass-Zeitspanne der gemeinsamen Schalteinheit und einer Durchlass-Zeitspanne einer Zweigschalteinheit gezielt verändert werden. Durch die gezielte Veränderung des Einschaltzeitpunkts der Zweigschalteinheit des zumindest einen zu betreibenden Heizzweigs kann insbesondere eine Heizleistung des zu betreibenden Heizzweigs beeinflusst werden. Vorzugsweise kann durch eine Erhöhung des periodenbezogenen Zeitabstands zwischen einer Durchlass-Zeitspanne der gemeinsamen Schalteinheit und einer Durchlass-Zeitspanne einer Zweigschalteinheit eine Heizleistung reduziert werden.

Unter einer "Durchlass-Zeitspanne" der Zweigschalteinheit und/oder der gemeinsamen Schalteinheit soll insbesondere eine Zeitspanne verstanden werden, während welcher ein erster und ein zweiter Hauptkontakt der Zweigschalteinheit und/oder der gemeinsamen Schalteinheit elektrisch leitend verbunden sind. Unter einem "Hauptkontakt" der Zweigschalteinheit und/oder der gemeinsamen Schalteinheit soll insbesondere ein Kontakt der Zweigschalteinheit und/oder der gemeinsamen Schalteinheit verstanden werden, welcher zur Leitung eines Stroms zu einer Verbrauchereinheit, die separat von der Zweigschalteinheit und/oder der gemeinsamen Schalteinheit ausgebildet ist, vorgesehen ist. Unter einem "Zeitabstand zwischen einer ersten Durchlass-Zeitspanne und einer zweiten Durchlass-Zeitspanne" soll insbesondere eine Dauer einer Zeitspanne verstanden werden, welche mit einem Ende derjenigen der Durchlass-Zeitspannen, welche früher abläuft, beginnt und mit einem Anfang derjenigen der Durchlass-Zeitspannen, die später beginnt, endet. Unter einem "periodenbezogenen Zeitabstand" soll insbesondere eine Dauer eines Zeitabstands geteilt durch die Periodendauer verstanden werden.

Des Weiteren wird vorgeschlagen, dass der Schaltparametersatz zumindest eine Einschaltdauer der Zweigschalteinheit des zumindest einen zu betreibenden Heizzweigs umfasst. Hierdurch kann insbesondere eine besonders flexible Steuerung der Heizleistung der Gargerätevorrichtung, insbesondere des zumindest einen zu betreibenden Heizzweigs, erfolgen. Insbesondere ist unter der "Einschaltdauer der Zweigschalteinheit des zumindest einen zu betreibenden Heizzweigs" eine periodenbezogene Durchlass-Zeitspanne des Zweigschalteinheit zu verstehen. Vorteilhaft ist darunter eine Zeitspanne innerhalb des zweiten Periodenabschnitts der gemeinsamen Periodendauer zu verstehen, während welcher die Zweigschalteinheit durchlassend geschaltet ist. Insbesondere kann durch Veränderung der Einschaltdauer der Zweigschalteinheit des zumindest einen zu betreibenden Heizzweigs die Heizleistung des Heizzweigs verändert werden. Vorzugsweise kann durch Verringern der Einschaltdauer der Zweigschalteinheit des zumindest einen zu betreibenden Heizzweigs eine Heizleistung verringert werden.

Insbesondere kann die Steuerung und/oder Regelung der Heizleistung eines Heizzweigs durch Verändern von insbesondere mehreren Schaltparametern erfolgen. Beispielsweise kann die Heizleistung eines Heizzweigs durch kombinierte Veränderung des Einschaltzeitpunkts der Zweigschalteinheit des zumindest einen zu betreibenden Heizzweigs sowie der Einschaltdauer der Zweigschalteinheit des zumindest einen zu betreibenden Heizzweigs erfolgen. Alternativ oder zusätzlich könnte eine Veränderung eines einzelnen Schaltparameters die Heizleistung eines Heizzweigs regeln.

Beispielsweise könnte die Steuereinheit sämtliche Zweigschalteinheiten mit einem einzigen gemeinsamen Schaltparametersatz betreiben und/oder ansteuern. Es wird jedoch vorgeschlagen, dass die Steuereinheit jede der Zweigschalteinheiten mit einem eigenen Schaltparametersatz betreibt und/oder ansteuert. Dadurch kann eine besonders flexible Einstellung der Heizleistung erfolgen. Insbesondere kann dadurch eine hohe Effizienz erreicht werden. Insbesondere können die Schaltparameter eines Schaltparametersatzes zu den Schaltparametern eines anderen Schaltparametersatzes unterschiedliche Werte annehmen. Es ist ebenso denkbar, dass die Schaltparameter eines Schaltparametersatzes zu den Schaltparametern eines anderen Schaltparametersatzes gleiche Werte annehmen. Insbesondere umfassen sämtliche Schaltparametersätze die gleichen Schaltparameter. Es ist ebenso denkbar, dass sich die Schaltparametersätze untereinander durch den Umfang an Schaltparametern unterscheiden.

Ferner wird vorgeschlagen, dass die Heizzweige jeweils zumindest eine Zweigdiode aufweisen, welche die Heizzweige zueinander sperrt. Hierdurch wird insbesondere eine unabhängige Leistungseinstellung für die Heizzweige ermöglicht. Beispielsweise könnte ein Stromfluss, insbesondere ein Potentialfluss zwischen den Heizzweigen in keiner Richtung verhindert sein. Darunter, dass die Zweigdiode die Heizzweige "zueinander sperrt" soll insbesondere verstanden werden, dass die Zweidiode einen Stromfluss von einem Heizzweig zu einem anderen Heizzweig verhindert. Das bedeutet insbesondere, dass die Zweigdiode einen Rückfluss und damit insbesondere einen Abfluss eines elektrischen Potentials eines Heizzweigs über einen anderen Heizzweig verhindert.

Wenn die Zweigdioden von der gemeinsamen Schalteinheit aus betrachtet jeweils vor den zugehörigen Zweigschalteinheiten angeordnet sind, können die Heizzweige besonders effektiv zueinander gesperrt werden.

Es wird ferner vorgeschlagen, dass die Heizzweige jeweils zumindest eine Resonanzeinheit aufweisen, welche mit den zugehörigen Heizeinheiten, insbesondere Induktionsheizeinheiten, Teil eines Schwingkreises sind. Insbesondere kann beispielsweise Gargeschirr und/oder eine Garmuffelwandung ebenfalls Teil des Schwingkreises sein. Unter einer "Resonanzeinheit" soll insbesondere eine Einheit verstanden werden, die zumindest eine Resonanzkapazität, die vorzugsweise von zumindest einem Kondensator gebildet ist, umfasst, der vorzugsweise von einer Dämpfungskapazität und/oder einer Kapazität, die zu einem Schaltelement parallelgeschaltet ist, verschieden ist. Insbesondere ist eine Resonanzkapazität von einer Kombination aus Reihen- und Parallelschaltungen von mehreren Kondensatoren gebildet. Die Resonanzkapazität ist insbesondere Bestandteil eines elektrischen Schwingkreises, insbesondere eines elektrischen Reihenschwingkreises. Vorzugsweise ist die Resonanzkapazität in zumindest einem Betriebszustand, insbesondere über eine der Zweigschalteinheiten und/oder die gemeinsame Schalteinheit, in Reihe mit der Heizeinheit geschaltet und ist besonders vorteilhaft dazu vorgesehen, über die Heizeinheit aufgeladen zu werden, insbesondere wenn die Heizeinheit durch die Zweigschalteinheit und/oder die gemeinsame Schalteinheit auf ein höheres elektrisches Potential gelegt wird. Die Resonanzkapazität ist insbesondere auf einer in Richtung eines Leitungspfads gesehen von der gemeinsamen Schalteinheit abgewandten Seite der Heizeinheit angeordnet. Beispielsweise könnte die Resonanzeinheit so dimensioniert sein, dass die Resonanzfrequenz des Schwingkreises mit üblichem Gargeschirr weniger als 25 kHz oder mehr als 35 kHz beträgt. Vorzugsweise beträgt die Resonanzfrequenz des Schwingkreises mit üblichem Gargeschirr 25 kHz bis 35 kHz, wodurch insbesondere akustische Störgeräusche und/oder große Leistungsverluste, insbesondere Schaltverluste, vermieden werden können.

Die gemeinsame Schalteinheit könnte genau ein Schaltelement aufweisen. Vorteilhaft weist die gemeinsame Schalteinheit jedoch zumindest zwei parallel geschaltete Schaltelemente auf. Insbesondere kann die Steuereinheit dazu vorgesehen sein, die zwei parallel geschalteten Schaltelemente gleichzeitig oder abwechselnd zu schalten, insbesondere um hierdurch eine thermische Belastung auf die beiden Schaltelemente zu verteilen.

Beispielsweise könnte die Gargerätevorrichtung eine Kühleinheit aufweisen, welche die gemeinsame Schalteinheit und die einzelnen Zweigschalteinheiten gleich stark kühlt. Alternativ könnte die Kühleinheit die einzelnen Zweigschalteinheiten stärker kühlen als die gemeinsame Schalteinheit. Wenn die Gargerätevorrichtung eine Kühleinheit aufweist, welche die gemeinsame Schalteinheit stärker kühlt als die einzelnen Zweigschalteinheiten, kann insbesondere eine Belastung der gemeinsamen Schalteinheit reduziert werden. Insbesondere kann dadurch eine Lebensdauer der Gargerätevorrichtung verlängert werden, wodurch insbesondere eine Benutzerfreundlichkeit erhöht werden kann. Unter einer "Kühleinheit" soll insbesondere eine Einheit verstanden werden, die gezielt zur Kühlung weiterer Bauteile, insbesondere einer Elektronikeinheit, ausgebildet ist und insbesondere mit diesen Bauteilen in thermischem und vorzugsweise in direktem mechanischen Kontakt steht. Die Kühleinheit weist zur Abgabe von Wärmeenergie an die Umgebung insbesondere eine zumindest 5-fach, insbesondere wenigstens 10-fach, vorteilhaft wenigstens 20-fach und besonders vorteilhaft zumindest 50-fach größere Oberfläche auf als ein Würfel gleichen Volumens und umfasst insbesondere zumindest 3, insbesondere wenigstens 10 und vorteilhaft mindestens 20 Kühlrippen. Alternativ oder zusätzlich könnte die Kühleinheit beispielsweise ein Peltier-Element umfassen.

Ferner wird vorgeschlagen, dass die Gargerätevorrichtung eine Mehrzahl von zumindest zwei weiteren Heizzweigen aufweist, welche jeweils zumindest eine weitere Heizeinheit und zumindest eine weitere Zweigschalteinheit umfassen, mit einer für die weiteren Heizzweige gemeinsamen weiteren Schalteinheit, wobei die Steuereinheit in einem Betriebszustand zur Einstellung einer Heizleistung zumindest einer der zu betreibenden weiteren Heizzweige zumindest einen weiteren Schaltparameter eines weiteren Schaltparametersatzes der weiteren Zweigschalteinheit des zumindest einen zu betreibenden weiteren Heizzweigs anpasst. Durch eine derartige Ausgestaltung kann eine Gargerätevorrichtung mit besonders hoher Flexibilität bereitgestellt werden. Insbesondere sind die zu betreibenden Heizzweige unabhängig zu den zu betreibenden weiteren Heizzweigen. Dadurch kann beispielsweise ein Matrixkochfeld bereitgestellt werden mit mehreren, zueinander unabhängigen Matrixbereichen. Insbesondere können die zueinander unabhängigen Matrixbereiche eine unterschiedliche Nennleistung aufweisen, wodurch eine Flexibilität besonders erhöht wird. Insbesondere kann dadurch ein größerer Bereich an möglichen Heizleistungen erreicht werden.

Weiterhin wird ein Kochfeld, insbesondere ein Matrixkochfeld, mit zumindest einer Gargerätevorrichtung vorgeschlagen.

Eine Effizienz, insbesondere eine Energieeffizienz und/oder eine Bauteileffizienz, kann insbesondere weiter gesteigert werden durch ein Verfahren zum Betrieb einer Gargerätevorrichtung mit einer Mehrzahl von zumindest zwei Heizzweigen, welche jeweils zumindest eine Heizeinheit und zumindest eine Zweigschalteinheit umfassen, und mit einer für die Heizzweige gemeinsamen Schalteinheit, bei welchem zur Einstellung einer Heizleistung zumindest eines der zu betreibenden Heizzweige zumindest ein Schaltparameter eines Schaltparametersatzes der Zweigschalteinheit des zumindest einen zu betreibenden Heizzweigs angepasst wird.

Die Gargerätevorrichtung soll hierbei nicht auf die oben beschriebene Anwendung und Ausführungsform beschränkt sein. Insbesondere kann die Gargerätevorrichtung zu einer Erfüllung einer hierin beschriebenen Funktionsweise eine von einer hierin genannten Anzahl von einzelnen Elementen, Bauteilen und Einheiten abweichende Anzahl aufweisen.

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: Ein als Kochfeld ausgebildetes Gargerät mit einer Gargerätevorrichtung in einer schematischen Draufsicht,
- Fig. 2: ein schematisches Schaltbild eines Teils der Gargerätevorrichtung mit drei Heizzweigen,
- Fig. 3: Schalt- und Spannungszustände einer gemeinsamen Schalteinheit der Gargerätevorrichtung sowie von zwei Zweigschalteinheiten der Gargerätevorrichtung anhand eines beispielhaften Schaltparametersatzes,
- Fig. 4: ein Diagramm mit einer beispielhaften Leistungskurve einer der Heizzweige in Abhängigkeit von einem Einschaltzeitpunkt einer Zweigschalteinheit des Heizzweigs,
- Fig. 5: ein Diagramm mit einer beispielhaften Leistungskurve einer der Heizzweige in Abhängigkeit von einer Einschaltdauer einer Zweigschalteinheit des Heizzweigs,
- Fig. 6: ein Diagramm mit einer beispielhaften Leistungskurve einer der Heizzweige in Abhängigkeit von einem Einschaltzeitpunkt bei einer konstanten Einschaltdauer einer Zweigschalteinheit des Heizzweigs,
- Fig. 7: Diagramme mit beispielhaften Strom- und Spannungskurven für eine Referenz-Heizleistung und für zwei mittels eines Schaltparametersatzes angepasste Heizleistungen,
- Fig. 8: Diagramme mit beispielhaften Strom- und Spannungskurven für die Referenz-Heizleistung und für zwei weitere mittels eines Schaltparametersatzes angepassten Heizleistungen,
- Fig. 9: Diagramme mit beispielhaften Strom- und Spannungskurven für die Referenz-Heizleistung und für eine mittels eines Schaltparametersatzes angepassten Heizleistung,
- Fig. 10: ein schematisches Schaltbild eines Teils eines weiteren Ausführungsbeispiels einer Gargerätevorrichtung,
- Fig. 11: ein als Matrixkochfeld ausgebildetes Gargerät mit einem alternativen Ausführungsbeispiel einer Gargerätevorrichtung in einer schematischen Draufsicht und
- Fig. 12: ein schematisches Schaltbild eines Teils der Gargerätevorrichtung aus Fig. 11.

Von mehrfach vorhandenen Objekten ist in den Figuren jeweils lediglich eines mit einem Bezugszeichen versehen.

Figur 1 zeigt ein als Kochfeld 32a ausgebildetes Gargerät, welches im gezeigten Beispiel als ein Induktionskochfeld ausgebildet ist. Das Kochfeld 32a weist eine als Kochfeldvorrichtung ausgebildete Gargerätevorrichtung 10a auf, Teile von welcher in Figur 2 näher dargestellt sind.

Die Gargerätevorrichtung 10a weist eine Mehrzahl von Heizzweigen 12a auf. Im dargestellten Beispiel weist die Gargerätevorrichtung 10a vier Heizzweige 12a auf, und zwar für jede Heizzone 70a der Gargerätevorrichtung 10a eine. Alternativ könnte die Gargerätevorrichtung 10a auch eine davon abweichende Anzahl von Heizzweigen 12a und/oder Heizzonen 70a aufweisen.

Die Gargerätevorrichtung 10a weist eine für die Heizzweige 12a gemeinsame Schalteinheit 18a auf. Im gezeigten Beispiel weist die gemeinsame Schalteinheit 18a ein Schaltelement 38a auf. Das Schaltelement 38a ist als ein Bipolar-Transistor ausgebildet. Ein Kollektor der gemeinsamen Schalteinheit 18a ist mit einem Buspotential 62a verbunden. Das Buspotential 62a ist eine der gleichgerichteten Stromschienen eines Gleichrichters der Gargerätevorrichtung 10a (nicht dargestellt). Ein Emitter der gemeinsamen Schalteinheit 18a ist mit der Mehrzahl von Heizzweigen 12a verbunden.

Jeder der Heizzweige 12a weist eine Heizeinheit 14a sowie eine Zweigschalteinheit 16a auf. Die Heizeinheit 14a ist als eine Induktionsheizeinheit ausgebildet. Ein erster Anschluss der Heizeinheit 14a ist mit einer Resonanzeinheit 36a des jeweiligen Heizzweigs 12a verbunden. Die Resonanzeinheit 36a bildet mit der zugehörigen Heizeinheit 14a einen Teil eines Schwingkreises aus. Die Resonanzeinheit 36a weist zwei Kondensatoren 52a auf. Jeweils ein Anschluss eines Kondensators 52a ist mit der Heizeinheit 14a verbunden. Ein weiterer Anschluss des Kondensators 52a ist jeweils mit dem Buspotential 62a oder einem Massepotential 64a verbunden. Bei dem Massepotential 64a handelt es sich um das Potential einer weiteren gleichgerichteten Stromschiene des Gleichrichters der Gargerätevorrichtung 10a (nicht dargestellt).

Ein zweiter Anschluss der Heizeinheit 14a ist mit der Zweigschalteinheit 16a verbunden. Die Zweigschalteinheit 16a umfasst einen Bipolar-Transistor sowie eine parallelgeschaltete Zweigschaltdiode 54a. Ein Emitter des Transistors der Zweigschalteinheit 16a ist mit der parallelgeschalteten Zweigschaltdiode 54a sowie mit der Heizeinheit 14a verbunden. Ein Kollektor des Transistors der Zweigschalteinheit 16a ist mit der parallelgeschalteten Zweigschaltdiode 54a sowie mit dem Massepotential 64a verbunden.

Eine der gemeinsamen Schalteinheit 18a parallelgeschaltete Diode 56a eines jeden Heizzweigs 12a ist an ihrer Anode mit dem zweiten Anschluss der Heizeinheit 14a verbunden. Mit ihrer Kathode ist die parallelgeschaltete Diode 56a mit dem Buspotential 62a verbunden.

Ebenfalls mit dem zweiten Anschluss der Heizeinheit 14a verbunden ist eine Zweigdiode 30a des Heizzweigs 12a. Die Zweigdiode 30a ist, von der gemeinsamen Schalteinheit 18a aus betrachtet, jeweils vor den zugehörigen Zweigschalteinheiten 16a angeordnet. Die Zweigdiode 30a ist mit ihrer Kathode mit dem zweiten Anschluss der Heizeinheit 14a verbunden. Mit ihrer Anode ist die Zweigdiode 30a mit der gemeinsamen Schalteinheit 18a verbunden. Die Zweigdiode 30a sperrt die Heizzweige 12a zueinander und verhindert einen ungewollten Potentialfluss von einem der Heizzweige 12a zu einem anderen Heizzweig 12a.

Die Zweigschalteinheiten 16a sowie die gemeinsame Schalteinheit 18a sind gekühlt, was in Figur 2 schematisiert durch die jeweilige Abwärme 58a dargestellt ist. Die Gargerätevorrichtung 10a weist eine Kühleinheit 40a zur Kühlung der gemeinsamen Schalteinheit 18a und der Zweigschalteinheiten 16a auf, welche die gemeinsame Schalteinheit 18a stärker kühlt als die einzelnen Zweigschalteinheiten 16a (mittels Abwärme 58a schematisiert dargestellt). Die Kühleinheit 40a weist beispielsweise für die gemeinsame Schalteinheit 18a und die Zweigschalteinheiten 16a jeweils einen Kühlkörper auf (nicht dargestellt). Alternativ oder zusätzlich könnte die Kühleinheit 40a einen Lüfter umfassen, welcher beispielsweise an sämtlichen Kühlkörpern und/oder an sämtlichen Zweigschalteinheiten 16a sowie der gemeinsamen Schalteinheit 18a für Konvektion sorgt.

Ferner weist die Gargerätevorrichtung 10a eine Steuereinheit 20a auf, welche in Figur 2 ebenfalls schematisiert dargestellt ist.

Die Steuereinheit 20a betreibt die Zweigschalteinheiten 16a der zu betreibenden Heizzweige 12a in einem Betriebszustand jeweils periodisch mit einer gemeinsamen Periodendauer 28a. In dem Betriebszustand betreibt die Steuereinheit 20a die gemeinsame Schalteinheit 18a ebenso periodisch mit der gemeinsamen Periodendauer 28a.

Figur 3 zeigt beispielhafte Schaltzustände innerhalb der gemeinsamen Periodendauer 28a anhand eines beispielhaften Schaltparametersatzes am Beispiel der gemeinsamen Schalteinheit 18a sowie von zwei Zweigschalteinheiten 16a. Die Kurve V_{SH} zeigt die Zeitspannen, in welchen die gemeinsame Schalteinheit 18a periodisch mit der gemeinsamen Periodendauer 28a das für sämtliche Heizzweige 12a gemeinsame Buspotential 62a durchlässt.

Zur Einstellung einer Heizleistung 60a der zu betreibenden Heizzweige 12a in einem Betriebszustand passt die Steuereinheit 20a zwei Schaltparameter 22a eines Schaltparametersatzes der Zweigschalteinheit 16a eines zu betreibenden Heizzweigs 12a an. Die Heizleistung 60a eines zu betreibenden Heizzweigs 12a entspricht der Heizleistung 60a der Heizeinheit 14a des zu betreibenden Heizzweigs 12a. Die Steuereinheit 20a betreibt sämtliche Zweigschalteinheiten 16a mit einem eigenen Schaltparametersatz. Im gezeigten Beispiel beginnt die gemeinsame Periodendauer 28a für die dargestellten Schaltzustände der beiden Zweigschalteinheiten 16a gleichzeitig.

Der Schaltparametersatz umfasst einen Einschaltzeitpunkt 24a der Zweigschalteinheit 16a des zu betreibenden Heizzweigs 12a. Ferner umfasst der Schaltparametersatz eine Einschaltdauer 26a der Zweigschalteinheit 16a des zu betreibenden Heizzweigs 12a. Die Einstellung der Heizleistung 60a erfolgt durch Veränderung des Einschaltzeitpunkts 24a und der Einschaltdauer 26a.

Die Kurven V_{SL1} und V_{SL2} zeigen die jeweiligen Einschaltdauern 26a der Zweigschalteinheiten 16a von zu betreibenden Heizzweigen 12a, in welchen die Zweigschalteinheit 16a periodisch mit der gemeinsamen Periodendauer 28a das Massepotential 64a durchlässt. Die Einschaltdauer 26a beginnt periodisch mit dem Einschaltzeitpunkt 24a.

Die gemeinsame Periodendauer 28a liegt im Bereich von 0,01 ms bis 0,05 ms. Die Einschaltdauer 26a der jeweiligen Zweigschalteinheiten 16a von zu betreibenden Heizzweigen 12a liegt im Bereich von 0,005 ms bis 0,025 ms. Die Einschaltdauer 26a der Zweigschalteinheit 16a kann maximal der gemeinsamen Periodendauer 28a, abzüglich der Durchlass-Zeitspanne der gemeinsamen Schalteinheit 18a entsprechen. Eine kürzere Einschaltdauer 26a der Zweigschalteinheit 16a reduziert die Heizleistung 60a. Der Zusammenhang zwischen der Einschaltdauer 26a der Zweigschalteinheit 16a, dem Einschaltzeitpunkt 24a der Zweigschalteinheit 16a und der Heizleistung 60a des Heizzweigs 12a ist in den Figuren 4 bis 6 näher dargestellt.

Ein späterer Einschaltzeitpunkt 24a der Zweigschalteinheit 16a entspricht einem größeren periodenbezogenen Zeitabstand zwischen einer Durchlass-Zeitspanne der gemeinsamen Schalteinheit 18a und einer Durchlass-Zeitspanne der Zweigschalteinheit 16a.

Der größere periodenbezogene Zeitabstand zwischen der Durchlass-Zeitspanne der gemeinsamen Schalteinheit 18a und der Durchlass-Zeitspanne der Zweigschalteinheit 16a wirkt sich in einer reduzierten Heizleistung 60a des Heizzweigs 12a aus, sobald der periodenbezogene Zeitabstand größer ist als eine Schaltzeit der gemeinsamen Schalteinheit 18a und/oder der jeweiligen Zweigschalteinheit 16a.

Figur 4 zeigt beispielhaft den Zusammenhang zwischen der Heizleistung 60a in Watt, welcher auf einer Ordinate der Figur 4 dargestellt ist, in Abhängigkeit zu dem Einschaltzeitpunkt 24a, welcher auf einer Abszisse der Figur 4 dargestellt ist. Je nach gewünschter Heizleistung 60a kann die Steuereinheit 20a den Einschaltzeitpunkt 24a in einem Bereich von einer halben gemeinsamen Periodendauer 28 abzüglich der Einschaltdauer 26a wählen. In Figur 4 ist der mögliche Bereich des Einschaltzeitpunkts 24a von einer halben gemeinsamen Periodendauer 28a als ein Phasenwinkel von 0° bis 180° auf der Abszisse dargestellt. Die Heizleistung 60a kann durch Verändern des Einschaltzeitpunkts 24a, ausgehend von einer maximalen Heizleistung 60a bei geringen Phasenwinkeln, bis auf einen Wert von 0 W bei Phasenwinkeln nahe 180° reduziert werden.

Figur 5 zeigt beispielhaft den Zusammenhang zwischen der Heizleistung 60a in Watt, welcher auf einer Ordinate der Figur 5 dargestellt ist, in Abhängigkeit zu der Einschaltdauer 26a, welche auf einer Abszisse der Figur 5 dargestellt ist. Je nach gewünschter Heizleistung 60a kann die Steuereinheit 20a die Einschaltdauer 26a in einem Bereich von bis zu einer halben gemeinsamen Periodendauer 28 anpassen, was einer maximal möglichen periodenbezogenen Durchlass-Zeitspanne der Zweigschalteinheit 16a entspricht. In Figur 5 ist der mögliche Bereich der Einschaltdauer 26a von einer halben gemeinsamen Periodendauer 28a als ein Phasenwinkel von 0° bis 180° auf der Abszisse dargestellt.

Es gilt somit der Zusammenhang, dass die Einschaltdauer 26a gleich oder kleiner der halben gemeinsamen Periodendauer 28a minus dem periodenbezogenen Zeitabstand zwischen einer Durchlass-Zeitspanne der gemeinsamen Schalteinheit 18a und einer Durchlass-Zeitspanne der Zweigschalteinheit 16a ist. Für eine beispielhaft gewählte konstante Einschaltdauer 26a zeigt Figur 6 die aus dem Einschaltzeitpunkt 24a resultierende Heizleistung 60a eines Heizzweigs 12a. Es kann bei konstanter Einschaltdauer 26a und Veränderung des Einschaltzeitpunkts 24a in einem bestimmten Bereich eine zumindest im Wesentlichen konstante Heizleistung 60 erzielt werden. Hierdurch lässt sich insbesondere eine hohe Flexibilität erreichen, insbesondere bei einer Mehrzahl von zu betreibenden Heizzweigen 12a. Insbesondere lässt sich hierdurch eine verbesserte Effizienz erreichen, insbesondere hinsichtlich der Steuerbarkeit der Spannungen und der Schaltverluste.

Figuren 7a und 8a zeigen beispielhaft einen Spannungs- und Stromverlauf für eine reduzierte Heizleistung 68a an einem Heizzweig 12a von beispielhaft 1400 W sowie für eine Referenz-Heizleistung 66a an einem anderen Heizzweig 12a von 1800 W. Zudem sind die dafür innerhalb der gemeinsamen Periodendauer 28a durch die gemeinsame Schalteinheit 18a sowie die jeweilige Zweigschalteinheit 16a geschalteten Potentiale dargestellt.

Figuren 7b und 8b zeigen den beispielhaften Spannungs- und Stromverlauf für die reduzierte Heizleistung 68a an einem Heizzweig 12a von beispielhaft 1000 W sowie für die Referenz-Heizleistung 66a an einem anderen Heizzweig 12a von 1800 W.

Figuren 9a und 9b zeigen zwei verschiedene beispielhafte Spannungs- und Stromverläufe für die reduzierte Heizleistung 68a an zwei Heizzweigen 12a von beispielhaft 1400 W sowie für die Referenz-Heizleistung 66a an einem anderen Heizzweig 12a von 1800 W.

Die in den Figuren 7a und 7b, 8a und 8b sowie 9a und 9b gezeigten Spannungs- und Stromverläufe für die jeweilige Heizleistung 60a basieren jeweils auf der gleichen gemeinsamen Periodendauer 28a.

In den Figuren 10 bis 12 sind zwei weitere Ausführungsbeispiele der Erfindung gezeigt. Die nachfolgenden Beschreibungen beschränken sich im Wesentlichen auf die Unterschiede zwischen den Ausführungsbeispielen, wobei bezüglich gleichbleibender Bauteile, Merkmale und Funktionen auf die Beschreibung der anderen Ausführungsbeispiele, insbesondere der Figuren 1 bis 9, verwiesen werden kann. Zur Unterscheidung der Ausführungsbeispiele ist der Buchstabe a in den Bezugszeichen des Ausführungsbeispiels der Figuren 1 bis 9 durch die Buchstaben b und c in den Bezugszeichen der Ausführungsbeispiele der Figuren 10 bis 12 ersetzt. Bezüglich gleich bezeichneter Bauteile, insbesondere in Bezug auf Bauteile mit gleichen Bezugszeichen, kann grundsätzlich auch auf die Zeichnungen und/oder die Beschreibung der anderen Ausführungsbeispiele, insbesondere der Figuren 1 bis 9, verwiesen werden.

Figur 10 zeigt einen Teil einer Gargerätevorrichtung 10b. Eine gemeinsame Schalteinheit 18b weist hier zwei parallel geschaltete Schaltelemente 38b auf. Eine Steuereinheit 20b ist dazu vorgesehen, die Schaltelemente 38b gleichzeitig zu schalten, um damit eine thermische Belastung der Schaltelemente 38b jeweils zu verringern und eine Lebensdauer zu steigern. Alternativ wäre denkbar, dass die Steuereinheit 20b dazu vorgesehen ist, die Schaltelemente 38b im Wechsel zu schalten, wodurch ebenfalls die jeweilige thermische Belastung reduziert werden kann.

Die Figuren 11 und 12 zeigen ein als Kochfeld 32c ausgebildetes Gargerät mit einer Gargerätevorrichtung 10c. Das Kochfeld 32c ist als ein Matrixkochfeld ausgeführt. Die Gargerätevorrichtung 10c weist eine erste Gruppe 72c von Heizeinheiten 14c und eine zweite Gruppe 74c von weiteren Heizeinheiten 44c auf. Im gezeigten Beispiel weist jede der Gruppen 72c und 74c 24 Heizeinheiten 14c und weitere Heizeinheiten 44c auf.

Analog zu den vorherigen Ausführungsbeispielen weist die Gargerätevorrichtung 10c eine Mehrzahl von Heizzweigen 12c auf. Die Heizeinheiten 14c der ersten Gruppe 72c sind Teil der Heizzweige 12c. Die Gargerätevorrichtung 10c weist eine Mehrzahl von weiteren Heizzweigen 42c auf. Die weiteren Heizzweige 42c weisen jeweils eine der weiteren Heizeinheiten 44c auf, welche Teil der zweiten Gruppe 74c sind.

Ferner umfassen die weiteren Heizzweige 42c jeweils eine weitere Zweigschalteinheit 46c. Die Gargerätevorrichtung 10c umfasst eine für die weiteren Heizzweige 42c gemeinsame weitere Schalteinheit 48c.

Eine Steuereinheit 20c passt in einem Betriebszustand zur Einstellung einer Heizleistung 60c zumindest einer der zu betreibenden weiteren Heizzweige 42c zumindest einen weiteren Schaltparameter 22c eines weiteren Schaltparametersatzes der weiteren Zweigschalteinheit 46c des zumindest einen zu betreibenden weiteren Heizzweigs 42c an.

Die Anzahl von Gruppen von Heizeinheiten 14c und/oder weiteren Heizeinheiten 44c kann insbesondere von der in diesem Beispiel gezeigten Anzahl abweichen, insbesondere kann die Gargerätevorrichtung 10c eine beliebige Anzahl von Gruppen 72c, 74c von Heizeinheiten 14c und/oder weiteren Heizeinheiten 44c aufweisen. Die Anzahl von Heizeinheiten 14c und/oder weiteren Heizeinheiten 44c, welche zusammen eine Gruppe 72c, 74c bilden, kann insbesondere von der in diesem Beispiel gezeigten Anzahl abweichen, insbesondere kann eine Gruppe 72c, 74c eine beliebige Anzahl von Heizeinheiten 14c und/oder weiteren Heizeinheiten 44c aufweisen. Ferner können sich die Gruppen 72c, 74c von Heizeinheiten 14c und/oder weiteren Heizeinheiten 44c zueinander durch eine verschiedene Anzahl von Heizeinheiten 14c und/oder weiteren Heizeinheiten 44c unterscheiden. Zudem kann eine Anordnung von Gruppen 72, 74c und/oder eine Anordnung von Heizeinheiten 14c und/oder weiteren Heizeinheiten 44c abweichen.

### Bezugszeichen

- 10: Gargerätevorrichtung
- 12: Heizzweig
- 14: Heizeinheit
- 16: Zweigschalteinheit
- 18: Gemeinsame Schalteinheit
- 20: Steuereinheit
- 22: Schaltparameter
- 24: Einschaltzeitpunkt
- 26: Einschaltdauer
- 28: Gemeinsame Periodendauer
- 30: Zweigdiode
- 32: Kochfeld
- 36: Resonanzeinheit
- 38: Schaltelement
- 40: Kühleinheit
- 42: Weiterer Heizzweig
- 44: Weitere Heizeinheit
- 46: Weitere Zweigschalteinheit
- 48: Gemeinsame weitere Schalteinheit
- 52: Kondensator
- 54: Parallelgeschaltete Zweigschaltdiode
- 56: Parallelgeschaltete Diode
- 58: Abwärme
- 60: Heizleistung
- 62: Buspotential
- 64: Massepotential
- 66: Referenz-Heizleistung
- 68: Reduzierte Heizleistung
- 70: Heizzone
- 72: Erste Gruppe
- 74: Zweite Gruppe

## Patentansprüche

1. Gargerätevorrichtung (10a-c), insbesondere Kochfeldvorrichtung, mit einer Mehrzahl von zumindest zwei Heizzweigen (12a-c), welche jeweils zumindest eine Heizeinheit (14a-c) und zumindest eine Zweigschalteinheit (16a-c) umfassen, mit einer für die Heizzweige (12a-c) gemeinsamen Schalteinheit (18a-c) und mit zumindest einer Steuereinheit (20a-c), welche in einem Betriebszustand zur Einstellung einer Heizleistung zumindest eines der zu betreibenden Heizzweige (12a-c) zumindest einen Schaltparameter (22a-c) eines Schaltparametersatzes der Zweigschalteinheit (16a-c) des zumindest einen zu betreibenden Heizzweigs (12a-c) anpasst, wobei die Steuereinheit (20a-c) die Zweigschalteinheiten (16a-c) der zu betreibenden Heizzweige (12a-c) jeweils periodisch mit einer gemeinsamen Periodendauer (28a-c) betreibt, **dadurch gekennzeichnet, dass** die Steuereinheit (20a-c) in dem Betriebszustand die gemeinsame Schalteinheit (18a-c) periodisch mit der gemeinsamen Periodendauer (28a-c) betreibt.

2. Gargerätevorrichtung (10a-c), insbesondere Kochfeldvorrichtung, nach Anspruch 1, **dadurch gekennzeichnet, dass** der Schaltparametersatz zumindest einen Einschaltzeitpunkt (24a-c) der Zweigschalteinheit (16a-c) des zumindest einen zu betreibenden Heizzweigs (12a-c) umfasst.

3. Gargerätevorrichtung (10a-c), insbesondere Kochfeldvorrichtung, nach einem der vorhergehenden Ansprüche, **dadurch gekennzeichnet, dass** der Schaltparametersatz zumindest eine Einschaltdauer (26a-c) der Zweigschalteinheit (16a-c) des zumindest einen zu betreibenden Heizzweigs (12a-c) umfasst.

4. Gargerätevorrichtung (10a-c), insbesondere Kochfeldvorrichtung, nach einem der vorhergehenden Ansprüche, **dadurch gekennzeichnet, dass** die Steuereinheit (20a-c) sämtliche Zweigschalteinheiten (16a-c) mit einem eigenen Schaltparametersatz betreibt.

5. Gargerätevorrichtung (10a-c), insbesondere Kochfeldvorrichtung, nach einem der vorhergehenden Ansprüche, **dadurch gekennzeichnet, dass** die Heizzweige (12a-c) jeweils zumindest eine Zweigdiode (30a-c) aufweisen, welche die Heizzweige (12a-c) zueinander sperrt.

6. Gargerätevorrichtung (10a-c), insbesondere Kochfeldvorrichtung, nach Anspruch 5, **dadurch gekennzeichnet, dass** die Zweigdioden (30a-c) von der gemeinsamen Schalteinheit (18a-c) aus betrachtet jeweils vor den zugehörigen Zweigschalteinheiten (16a-c) angeordnet sind.

7. Gargerätevorrichtung (10a-c), insbesondere Kochfeldvorrichtung, nach einem der vorhergehenden Ansprüche, **dadurch gekennzeichnet, dass** die Heizzweige (12a-c) jeweils zumindest eine Resonanzeinheit (36a-c) aufweisen, welche mit den zugehörigen Heizeinheiten (14a-c) Teil eines Schwingkreises sind.

8. Gargerätevorrichtung (10b), insbesondere Kochfeldvorrichtung, nach einem der vorhergehenden Ansprüche, **dadurch gekennzeichnet, dass** die gemeinsame Schalteinheit (18b) zumindest zwei parallel geschaltete Schaltelemente (38b) aufweist.

9. Gargerätevorrichtung (10a-c), insbesondere Kochfeldvorrichtung, nach einem der vorhergehenden Ansprüche, **gekennzeichnet durch** eine Kühleinheit (40a-c), welche die gemeinsame Schalteinheit (18a-c) stärker kühlt als die einzelnen Zweigschalteinheiten (16a-c).

10. Gargerätevorrichtung (10c), insbesondere Kochfeldvorrichtung, nach einem der vorhergehenden Ansprüche, **gekennzeichnet durch** eine Mehrzahl von zumindest zwei weiteren Heizzweigen (42c), welche jeweils zumindest eine weitere Heizeinheit (44c) und zumindest eine weitere Zweigschalteinheit (46c) umfassen, und eine für die weiteren Heizzweige (42c) gemeinsame weitere Schalteinheit (48c), wobei die Steuereinheit (20c) in einem Betriebszustand zur Einstellung einer Heizleistung zumindest eines der zu betreibenden weiteren Heizzweige (42c) zumindest einen weiteren Schaltparameter eines weiteren Schaltparametersatzes der weiteren Zweigschalteinheit (46c) des zumindest einen zu betreibenden weiteren Heizzweigs (42c) anpasst.

11. Gargerät, insbesondere Kochfeld (32a-c), mit zumindest einer Gargerätevorrichtung (10a-c) nach einem der vorhergehenden Ansprüche.

12. Verfahren zum Betrieb einer Gargerätevorrichtung (10a-c), insbesondere Kochfeldvorrichtung, insbesondere nach einem der Ansprüche 1 bis 10, mit einer Mehrzahl von zumindest zwei Heizzweigen (12a-c), welche jeweils zumindest eine Heizeinheit (14a-c) und zumindest eine Zweigschalteinheit (16a-c) umfassen, und mit einer für die Heizzweige (12a-c) gemeinsamen Schalteinheit (18a-c), bei welchem zur Einstellung einer Heizleistung zumindest eines der zu betreibenden Heizzweige (12a-c) zumindest ein Schaltparameter (22a-c) eines Schaltparametersatzes der Zweigschalteinheit (16a-c) des zumindest einen zu betreibenden Heizzweigs (12a-c) angepasst wird, wobei die Zweigschalteinheiten (16a-c) der zu betreibenden Heizzweige (12a-c) jeweils periodisch mit einer gemeinsamen Periodendauer (28a-c) betrieben werden, **dadurch gekennzeichnet, dass** die gemeinsame Schalteinheit (18a-c) periodisch mit der gemeinsamen Periodendauer (28a-c) betrieben wird.

## Claims

1. Cooking appliance apparatus (10a-c), in particular hob apparatus, with a plurality of at least two heating branches (12a-c), each of which comprise at least one heating unit (14a-c) and at least one branch switching unit (16a-c), with a switching unit (18a-c) common to the heating branches (12a-c) and with at least one control unit (20a-c), which, in an operating state for adjusting a heating power of at least one of the heating branches (12a-c) to be operated, adapts at least one switching parameter (22a-c) of a set of switching parameters of the branch switching unit (16a-c) of the at least one heating branch (12-a-c) to be operated, wherein the control unit (20a-c) periodically operates the branch switching units (16a-c) of the heating branches 12a-c) to be operated with a common cycle duration (28a-c) in each case, **characterised in that** in the operating state the control unit (20a-c) operates the common switching unit (18a-c) periodically with the common cycle duration (28a-c).

2. Cooking appliance apparatus (10a-c), in particular hob apparatus according to claim 1, **characterised in that** the set of switching parameters comprises at least one switch-on time (24a-c) of the branch switching unit (16a-c) of the at least one heating branch (12a-c) to be operated.

3. Cooking appliance apparatus (10a-c), in particular hob apparatus according to one of the preceding claims, **characterised in that** the set of switching parameters comprises at least one switch-on duration (26a-c) of the branch switching unit (16a-c) of the at least one heating branch (12a-c) to be operated.

4. Cooking appliance apparatus (10a-c), in particular hob apparatus according to one of the preceding claims, **characterised in that** the control unit (20a-c) operates all of the branch switching units (16a-c) with a separate set of switching parameters.

5. Cooking appliance apparatus (10a-c), in particular hob apparatus according to one of the preceding claims, **characterised in that** the heating branches (12a-c) each have at least one branch diode (30a-c) which locks the heating branches (12a-c) with respect to one another.

6. Cooking appliance apparatus (10a-c), in particular hob apparatus according to claim 5,
**characterised in that** the branch diodes (30a-c) are each arranged in front of the associated branch switching unit (16a-c) when viewed from the common switching unit (18a-c).

7. Cooking appliance apparatus (10a-c), in particular hob apparatus according to one of the preceding claims, **characterised in that** the heating branches (12a-c) each have at least one resonance unit (36a-c) which, with the associated heating units (14a-c), are part of a resonant circuit.

8. Cooking appliance apparatus (10a-c), in particular hob apparatus according to one of the preceding claims, **characterised in that** the common switching unit (18b) has at least two switching elements (38b) connected in parallel.

9. Cooking appliance apparatus (10a-c), in particular hob apparatus according to one of the preceding claims, **characterised by** a cooling unit (40a-c) which cools the common switching unit (18a-c) to a greater extent than the individual branch switching units (16a-c).

10. Cooking appliance apparatus (10a-c), in particular hob apparatus according to one of the preceding claims, **characterised by** a plurality of at least two additional heating branches (42c), each of which comprise at least one additional heating unit (44c) and at least one additional branch switching unit (46c), and an additional switching unit (48c) common to the additional heating branches (42c), wherein, in an operating state for adjusting a heating power of at least one of the additional heating branches (42c) to be operated, the control unit (20c) adapts at least one additional switching parameter of an additional set of switching parameters of the additional branch switching unit (46c) of the at least one additional heating branch (42c) to be operated.

11. Cooking appliance, in particular hob (32a-c) with at least one cooking appliance apparatus (10a-c) according to one of the preceding claims

12. Method for operating a cooking appliance apparatus (10a-c), in particular hob apparatus, in particular according to one of claims 1 to 10, with a plurality of at least two heating branches (12a-c), each of which comprise at least one heating unit (14a-c) and at least one branch switching unit (16a-c) and with a switching unit (18a-c) common to the heating branches (12a-c), in which, for adjusting a heating power of at least one of the heating branches (12a-c) to be operated, at least one switching parameter (22a-c) of a set of switching parameters of the branch switching unit (16a-c) of the at least one heating branch (12a-c) to be operated is adapted, wherein the branch switching units (16a-c) of the heating branches (12a-c) to be operated are each operated periodically with a common cycle duration (28a-c), **characterised in that** the common switching unit (18a-c) is operated periodically with the common cycle duration (28a-c).

## Revendications

1. Dispositif d'appareil de cuisson (10a-c), en particulier dispositif de champ de cuisson, avec une pluralité d'au moins deux branches de chauffe (12a-c), lesquelles comprennent respectivement au moins une unité de chauffe (14a-c) et au moins une unité de commutation de branche (16a-c), avec une unité de commutation commune (18a-c) pour les branches de chauffe (12a-c) et avec au moins une unité de commande (20a-c), qui, dans un état de fonctionnement, adapte, pour le réglage d'une puissance de chauffe d'au moins une des branches de chauffe (12a-c) à exploiter, au moins un paramètre de commutation (22a-c) d'un ensemble de paramètres de commutation de l'unité de commutation de branche (16a-c) de l'au moins une branche de chauffe (12a-c) à exploiter, dans lequel l'unité de commande (20a-c) exploite les unités de commutation de branche (16a-c) des branches de chauffe (12a-c) à exploiter respectivement périodiquement selon une durée de période commune (28a-c), **caractérisé en ce que** l'unité de commande (20a-c) exploite, dans l'état de fonctionnement, l'unité de commutation commune (18a-c) périodiquement selon la durée de période commune (28a-c).

2. Dispositif d'appareil de cuisson (10a-c), en particulier dispositif de champ de cuisson, selon la revendication 1, **caractérisé en ce que** l'ensemble de paramètres de commutation comprend au moins un instant de mise en circuit (24a-c) de l'unité de commutation de branche (16a-c) de l'au moins une branche de chauffe (12a-c) à exploiter.

3. Dispositif d'appareil de cuisson (10a-c), en particulier dispositif de champ de cuisson, selon l'une des revendications précédentes, **caractérisé en ce que** l'ensemble de paramètres de commutation comprend au moins une durée de mise en circuit (26a-c) de l'unité de commutation de branche (16a-c) de l'au moins une branche de chauffe (12a-c) à exploiter.

4. Dispositif d'appareil de cuisson (10a-c), en particulier dispositif de champ de cuisson, selon l'une des revendications précédentes, **caractérisé en ce que** l'unité de commande (20a-c) exploite l'ensemble des unités de commutation de branche (16a-c) selon un ensemble de paramètres de commutation propre.

5. Dispositif d'appareil de cuisson (10a-c), en particulier dispositif de champ de cuisson, selon l'une des revendications précédentes, **caractérisé en ce que** les branches de chauffe (12a-c) présentent respectivement au moins une diode de branche (30a-c) qui bloque les branches de chauffe (12a-c) l'une par rapport à l'autre.

6. Dispositif d'appareil de cuisson (10a-c), en particulier dispositif de champ de cuisson, selon la revendication 5, **caractérisé en ce que** vues depuis l'unité de commutation commune (18a-c), les diodes de branche (30a-c) sont respectivement disposées avant les unités de commutation de branche (16a-c) correspondantes.

7. Dispositif d'appareil de cuisson (10a-c), en particulier dispositif de champ de cuisson, selon l'une des revendications précédentes, **caractérisé en ce que** les branches de chauffe (12a-c) présentent respectivement au moins une unité de résonance (36a-c), lesquelles font partie d'un circuit oscillant avec les unités de chauffe (14a-c) correspondantes.

8. Dispositif d'appareil de cuisson (10b), en particulier dispositif de champ de cuisson, selon l'une des revendications précédentes, **caractérisé en ce que** l'unité de commutation commune (18b) présente au moins deux éléments de commutation (38b) montés en parallèle.

9. Dispositif d'appareil de cuisson (10a-c), en particulier dispositif de champ de cuisson, selon l'une des revendications précédentes, **caractérisé par** une unité de refroidissement (40a-c) qui refroidit l'unité de commutation commune (18a-c) plus fortement que les différentes unités de commutation de branche (16a-c).

10. Dispositif d'appareil de cuisson (10c), en particulier dispositif de champ de cuisson, selon l'une des revendications précédentes, **caractérisé par** une pluralité d'au moins deux branches de chauffe supplémentaires (42c), lesquelles comprennent respectivement au moins une unité de chauffe supplémentaire (44c) et au moins une unité de commutation de branche supplémentaire (46c), et une unité de commutation commune supplémentaire (48c) pour les branches de chauffe supplémentaires (42c), dans lequel l'unité de commande (20c) adapte, dans un état de fonctionnement, pour le réglage d'une puissance de chauffe d'au moins une des branches de chauffe supplémentaires (42c) à exploiter, au moins un paramètre de commutation supplémentaire d'un ensemble de paramètres de commutation supplémentaire de l'unité de commutation de branche supplémentaire (46c) de l'au moins une branche de chauffe supplémentaire (42c) à exploiter.

11. Appareil de cuisson, en particulier champ de cuisson (32a-c), avec au moins un dispositif d'appareil de cuisson (10a-c) selon l'une des revendications précédentes.

12. Procédé d'exploitation d'un dispositif d'appareil de cuisson (10a-c), en particulier un dispositif de champ de cuisson, en particulier selon l'une des revendications 1 à 10, avec une pluralité d'au moins deux branches de chauffe (12a-c), lesquelles comprennent respectivement au moins une unité de chauffe (14a-c) et au moins une unité de commutation de branche (16a-c), et avec une unité de commutation (18a-c) commune aux branches de chauffe (12a-c), dans lequel, pour le réglage d'une puissance de chauffe d'au moins une des branches de chauffe (12a-c) à exploiter, au moins un paramètre de commutation (22a-c) d'un ensemble de paramètres de commutation de l'unité de commutation de branche (16a-c) de l'au moins une branche de chauffe (12a-c) à exploiter est adapté, dans lequel les unités de commutation de branche (16a-c) des branches de chauffe à exploiter (12a-c) sont respectivement exploitées périodiquement selon une durée de période commune (28a-c), **caractérisé en ce que** l'unité de commutation commune (18a-c) est exploitée périodiquement selon la durée de période commune (28a-c).
